# EUROPÄISCHE PATENTSCHRIFT

(11) **EP 1 847 690 B1**
(45) Veröffentlichungstag und Bekanntmachung des Hinweises auf die Patenterteilung: **16.01.2013**
(21) Anmeldenummer: 07105922.4
(22) Anmeldetag: 11.04.2007
(51) Int. Cl.: F01L 1/18, F01L 13/00

(54) **Schwinghebel für einen hubvariablen Ventiltrieb**
Swing arm for a variable stroke valve gear
Levier oscillant pour une commande de soupape à levée variable

(30) Priorität: 21.04.2006 DE 102006018511
(43) Veröffentlichungstag der Anmeldung: 24.10.2007
(73) Patentinhaber: Schaeffler Technologies AG & Co. KG, 91074 Herzogenaurach (DE)
(72) Erfinder: Christgen, Wolfgang, 90556, Seukendorf (DE); Kern, Thomas, 91077, Dormitz (DE); Kretschmer, Jürgen, 90768, Fürth (DE)

(56) Entgegenhaltungen:
- EP-A2- 1 744 021
- WO-A2-2004/083607
- DE-A1- 10 316 990
- DE-U- 1 845 656
- FR-A- 1 178 655
- GB-A- 2 020 389
- JP-A- 2003 239 713
- US-A1- 2003 029 403
- US-B1- 6 684 832

## Beschreibung

### Gebiet der Erfindung

Die Erfindung betrifft einen Schwinghebel für einen hubvariablen Ventiltrieb einer Brennkraftmaschine, welcher in einem Stanz-Biegeprozess aus Blechwerkstoff hergestellt ist und folgende Merkmale aufweist: Stirnseitig eines ersten Endabschnitts ist eine konvex zylindrisch ausgebildete und konzentrisch um eine Schwingachse verlaufende Abstützfläche angeordnet zur Abstützung des Schwinghebels an einer in der Brennkraftmaschine kreisbogenförmig verlaufenden Kulissenbahn und zum Abgriff eines Exzenters einer Verstelleinrichtung, durch welchen Exzenter die Position der Schwingachse auf der Kulissenbahn zur Variation des Ventilhubs festgelegt ist, stirnseitig eines zweiten Endabschnitts ist eine mit dem Schwinghebel starr verbundene, eine Leerhubkurve und eine sich daran anschließende, eine Hubkurve aufweisende Hubübertragungsfläche für einen Ventilhebel angeordnet und in einem Mittelabschnitt befindet sich eine Nockenanlauffläche.

### Hintergrund der Erfindung

Ein derartiger Schwinghebel geht aus der als gattungsbildend betrachteten DE 102 35 402 A1 hervor. Der dort vorgeschlagene Schwinghebel stützt sich als verstellbares Übertragungselement des hubvariablen Ventiltriebs mit seinem ersten Endabschnitt an einer in der Brennkraftmaschine ortsfest angeordneten, kreisbogenförmigen Kulissenbahn ab und betätigt mit der am zweiten Endabschnitt verlaufenden Hubübertragungsfläche einen Schlepphebel, der seiner- ein Gaswechselventil beaufschlagt. Dabei ist der Öffnungsverlauf des Gaswechselventils variabel einstellbar, indem die auf der Kulissenbahn mittels einer Verstelleinrichtung in Form eines Exzenters verlagerbare Schwingachse der Abstützfläche in Verbindung mit der Hubübertragungsfläche, die aus einer Leerhubkurve und einer Hubkurve zusammengesetzt ist, einen die Nockenanlauffläche beaufschlagenden Nockenhub in eine veränderliche Schwenkbewegung des Schlepphebels umsetzt. Zur Reduzierung der Ventiltriebsreibung sind sowohl die Abstützfläche als auch die Nockenanlauffläche als jeweils auf einem im Schwinghebel befestigten Bolzen wälzgelagerte Rolle ausgebildet.

Wie es in der ebenfalls gattungsgemäßen DE 102 35 403 A1 vorgeschlagen ist, kann als Abstützfläche auch ein Rollenpaket mit sich an der Kulissenbahn und am Exzenter separat abstützenden Rollen vorgesehen sein. Obwohl die genannten Wälzkontakte eine hochwirksame Einzelmaßnahme zur Reduzierung der Verlustreibung und auch des Bauteilverschleißes im Ventiltrieb darstellen können, sind diese speziell im Falle des hier vorliegenden, zur drosselfreien Laststeuerung der Brennkraftmaschine dienenden Ventiltriebs dennoch mit einigen Nachteilen verbunden. Zum einen toleriert diese Art der Laststeuerung nur geringste Steuerzeitenabweichungen der Gaswechselventile untereinander, so dass die Ventiltriebsbauteile mit höchster Präzision und üblicherweise in einem Toleranzfenster von nur wenigen Mikrometern gefertigt werden müssen. Das Einhalten derartiger Bauteilgenauigkeiten unter Großserienbedingungen und dem dabei üblicherweise eng gesteckten Herstellkostenrahmen wird jedoch durch die genannten Wälzlagerungen erheblich dadurch erschwert, dass jedes mit dem Grundkörper des Schwinghebels zu verbindende Zusatzbauteil die für Abweichungen im Öffnungsverlauf der Gaswechselventile maßgebliche Bauteiltoleranzkette erweitert. Dies betrifft insbesondere die im Grundkörper des Schwinghebels einzubringende Positionstoleranz der Bohrung, in der der Bolzen zur Rollenlagerung aufgenommen ist, das toleranzbehaftete Lagerspiel der Wälzlagerung sowie auch toleranzbedingt schwankende Außendurchmesser der Rollen.

Ein weiterer Nachteil ergibt sich aus dem höheren Gewicht des mit den Wälzlagerungen versehenen Schwinghebels, dessen Massenwirkung von einem zusätzlich zur Ventilfeder vorzusehenden Federmittel abgestützt werden muss. Insofern können die sich hieraus ergebenden Reaktionskräfte zu einer beträchtlichen Aufhebung der ursprünglich durch die Wälzlagerung erzielten Reibungsvorteile führen.

### Aufgabe der Erfindung

Der Erfindung liegt daher die Aufgabe zugrunde, diese geschilderten Nachteile zu vermeiden und somit einen Schwinghebel zu schaffen, der sowohl hochpräzise entsprechend geringster, für den Öffnungsverlauf des Gaswechselventils maßgeblicher Bauteiltoleranzen als auch kostengünstig herstellbar ist und darüber hinaus eine geringe Massenwirkung entfaltet.

### Zusammenfassung der Erfindung

Erfindungsgemäß wird diese Aufgabe dadurch gelöst, dass die Abstützfläche als mit dem Schwinghebel starr verbundene Gleitfläche ausgebildet ist, die auf einer mittels des Stanz-Biegeprozesses hergestellten und zum zweiten Endabschnitt hin geöffneten Zylinderschale verläuft. Ein sich dabei gegenüber den vorgenannten Wälzkontakten einstellender moderater Reibungsnachteil der gesamten Ventiltriebsreibung, welcher überdies durch geeignete reibungs - und verschleißreduzierende Beschichtungen der Gleitflächen minimiert werden kann, wird dadurch überkompensiert, dass sich die Präzisionsanforderungen an den Schwinghebels aufgrund der Substitution einer mit zusätzlichen Toleranzen behafteten wälzgelagerten Kontaktfläche durch eine starre Gleitfläche erheblich aufwandsärmer und dank der reduzierten Bauteilkomplexität auch deutlich kostengünstiger erfüllen lassen. Darüber hinaus wird auch das Gewicht des Schwinghebels und somit dessen Massenwirkung positiv beeinflusst, da sich der Materialaufwand für eine starre Gleitfläche naturgemäß auf deren Kontaktbereich gegenüber ihrem Kontaktpartner und auf deren Anbindung an den Schwinghebel beschränkt.

In einer hinsichtlich seiner Herstellkosten und seines Gewichts besonders bevorzugten Weiterbildung der Erfindung soll der Schwinghebel als einteiliges Blechumformteil hergestellt sein, wobei sowohl die Abstützfläche als auch die Nockenanlauffläche als mit dem Schwinghebel starr verbundene Gleitflächen ausgebildet sind. Zugunsten seiner Formsteifigkeit soll der Schwinghebel weiterhin zwei beabstandete Seitenwände aufweisen, die am ersten Endabschnitt über die Zylinderschale, am zweiten Ensabschnitt über eine die Hubübertragungsfläche bildende Stirnwand und im Mittelabschnitt über einen die Nockenanlauffläche bildenden Quersteg miteinander verbunden sind. Diese abwechselnd kasten- und U-profilförmige Ausgestaltung des überdies aufgrund der fehlenden Wälzlager vergleichsweise schmal bauenden Schwinghebels dient in hohem Maße zu dessen Versteifung, so dass insbesondere auch der Herstellungsaufwand für den im zitierten Stand der Technik vorgeschlagenen Versteifungsbügel zwischen den Seitenwänden entfallen kann.

### Kurze Beschreibung der Zeichnungen

Weitere Merkmale der Erfindung ergeben sich aus der nachfolgenden Beschreibung und aus den Zeichnungen, in denen Ausführungsbeispiele der Erfindung vereinfacht dargestellt sind. Sofern nicht anders aufgeführt, sind dabei funktionsgleiche Merkmale mit gleichen Bezugszeichen versehen. Es zeigen:
- Figur 1: ein erstes Ausführungsbeispiel eines Schwinghebels in perspektivischer Darstellung;
- Figur 2: den Schwinghebel gemäß Figur 1 in der Seitenansicht und
- Figur 3: ein zweites Ausführungsbeispiel eines Schwinghebels in perspektivischer Darstellung.

### Ausführliche Beschreibung der Zeichnungen

In den Figuren 1 und 2 ist ein erstes Ausführungsbeispiel eines erfindungsgemäßen Schwinghebels 1a für einen hubvariablen Ventiltrieb zur drosselfreien Laststeuerung einer Brennkraftmaschine offenbart. Der in einem Stanz-Biegeprozess aus Blechwerkstoff hergestellte Schwinghebel 1a weist zwei beabstandete Seitenwände 2 auf, die an einem ersten Endabschnitt 3 über eine Zylinderschale 4 und an einem zweiten Endabschnitt 5 über eine Stirnwand 6 miteinander verbunden sind. Dabei dient eine auf der Zylinderschale 4 verlaufende Gleitfläche 7, deren Mittelpunkt auf einer Schwingachse 8 des Schwinghebels 1a liegt, als Abstützfläche 9 gegenüber einer - hier nicht dargestellten - in der Brennkraftmaschine kreisbogenförmig verlaufenden Kulissenbahn und gleichzeitig als Abgriffsfläche für einen ebenfalls nicht dargestellten Exzenter einer Verstelleinrichtung, durch welchen die Position der Schwingachse 8 auf der Kulissenbahn zur Variation des Ventilhubs festgelegt ist.

Auf der Außenseite der Stirnwand 6 verläuft eine Hubübertragungsfläche 10 für einen Ventilhebel, der üblicherweise als auf einem Abstützelement gelagerter Rollenschlepphebel ausgebildet ist. Dieser überträgt die von einer Hubkurve 11, die sich auf der Hubübertragungsfläche 10 an eine Leerhubkurve 12 anschließt, vorgegebene Hubbewegung des um die Schwingachse 8 pendelnden Schwinghebels 1a auf ein Gaswechselventil der Brennkraftmaschine.

Ferner ist der Schwinghebel 1a in einem Mittelabschnitt 13 über eine Nockenanlauffläche 14 von einem Nocken einer - hier nicht dargestellten - Nockenwelle der Brennkraftmaschine beaufschlagt, wobei die Nockenanlauffläche 14 in diesem Ausführungsbeispiel als auf einem die Seitenwände 2 verbindenden Bolzen 15 gleit- oder wälzgelagerte Rolle 16 ausgebildet ist.

Ein zweites Ausführungsbeispiel eines erfindungsgemäßen Schwinghebels 1b ist in Figur 3 dargestellt. Bei diesem Schwinghebel 1 b handelt es sich ebenfalls um ein in einem Stanz-Biegeprozess aus Blech hergestelltes, jedoch in diesem Fall einteilig ausgebildetes Bauteil. Der Schwinghebel 1b unterscheidet sich gegenüber dem Schwinghebel 1a dadurch, dass sowohl die Abstützfläche 9 als auch die auf einem die Seitenwände 2 verbindenden Quersteg 17 verlaufende Nockenanlauffläche 14 als starre Gleitflächen 7 beziehungsweise 18 ausgebildet sind

### Bezugszahlenliste

- 1a, b: Schwinghebel
- 2: Seitenwand
- 3: erster Endabschnitt
- 4: Zylinderschale
- 5: zweiter Endabschnitt
- 6: Stirnwand
- 7: Gleitfläche
- 8: Schwingachse
- 9: Abstützfläche
- 10: Hubübertragungsfläche
- 11: Hubkurve
- 12: Leerhubkurve
- 13: Mittelabschnitt
- 14: Nockenanlauffläche
- 15: Bolzen
- 16: Rolle
- 17: Quersteg
- 18: Gleitfläche

## Patentansprüche

1. Schwinghebel für einen hubvariablen Ventiltrieb einer Brennkraftmaschine, hergestellt in einem Stanz-Biegeprozess aus Blechwerkstoff und aufweisend:
- stirnseitig eines ersten Endabschnitts (3) eine konvex zylindrisch ausgebildete und konzentrisch um eine Schwingachse (8) verlaufende Abstützfläche (9) zur Abstützung des Schwinghebels (1a, 1b) an einer in der Brennkraftmaschine kreisbogenförmig verlaufenden Kulissenbahn und zum Abgriff eines Exzenters einer Verstelleinrichtung, durch welchen Exzenter die Position der Schwingachse (8) auf der Kulissenbahn zur Variation des Ventilhubs festgelegt ist,
- stirnseitig eines zweiten Endabschnitts (5) eine mit dem Schwinghebel (1a, 1b) starr verbundene, eine Leerhubkurve (12) und eine sich daran anschließende Hubkurve (11) aufweisende Hubübertragungsfläche (10) für einen Ventilhebel und
- in einem Mittelabschnitt (13) eine Nockenanlauffläche (14),
**dadurch gekennzeichnet, dass** die Abstützfläche (9) als mit dem Schwinghebel (1a, 1b) starr verbundene Gleitfläche (7) ausgebildet ist, die auf einer mittels des Stanz-Biegeprozesses hergestellten und zum zweiten Endabschnitt (5) hin geöffneten Zylinderschale (4) verläuft.

2. Schwinghebel nach Anspruch 1, **dadurch gekennzeichnet, dass** sowohl die Abstützfläche (9) als auch die Nockenanlauffläche (14) als mit dem Schwinghebel (1b) starr verbundene Gleitflächen (7, 18) ausgebildet sind, wobei der Schwinghebel (1b) als einteiliges Blechumformteil hergestellt ist.

3. Schwinghebel nach Anspruch 2, **dadurch gekennzeichnet, dass** der Schwinghebel (1b) zwei beabstandete Seitenwände (2) aufweist, die am ersten Endabschnitt (3) über die Zylinderschale (4), am zweiten. Endabschnitt (5) über eine die Hubübertragungsfläche (10) bildende Stirnwand (6) und im Mittelabschnitt (13) über einen die Nockenanlauffläche (14) bildenden Quersteg (17) miteinander verbunden sind.

## Claims

1. Swing arm for a variable stroke valve gear of an internal combustion engine, produced in a stamping/bending process from sheet metal material and having:
- on the end face of a first end portion (3), a convexly cylindrically designed supporting face (9), running concentrically about a swing axis (8), for supporting the swing arm (1a, 1b) on a slotted track running in an arc of a circle in the internal combustion engine and for picking off an eccentric of an adjusting device, by means of which eccentric the position of the swing axis (8) on the slotted track is fixed for the purpose of varying the valve stroke,
- on the end face of a second end portion (5), a stroke transmission face (10) for a valve lever, which stroke transmission face is rigidly connected to the swing arm (1a, 1b) and has an idling-stroke curve (12) and a stroke curve (11) adjoining the latter, and
- in a middle portion (13), a cam run-on face (14), **characterized in that** the supporting face (9) is designed as a sliding face (7) which is rigidly connected to the swing arm (1a, 1b) and which runs on a cylinder shell (4) produced by means of the stamping/bending process and open towards the second end portion (5).

2. Swing arm according to Claim 1, **characterized in that** both the supporting face (9) and the cam run-on face (14) are designed as sliding faces (7, 18) rigidly connected to the swing arm (1b), the swing arm (1b) being produced as a one-part sheet metal preform.

3. Swing arm according to Claim 2, **characterized in that** the swing arm (1b) has two spaced-apart side walls (2) which are connected to one another at the first end portion (3) via the cylinder shell (4), at the second end portion (5) via an end wall (6) forming the stroke transmission face (10) and in the middle portion (13) via a crosspiece (17) forming the cam run-on face (14).

## Revendications

1. Levier oscillant pour une commande de soupape à levée variable d'un moteur à combustion interne, fabriqué dans un processus d'estampage-cintrage à partir de tôle et présentant :
- du côté frontal d'une première portion d'extrémité (3), une surface d'appui (9) réalisée sous forme convexe cylindrique et s'étendant concentriquement autour d'un axe d'oscillation (8) pour supporter le levier oscillant (1a, 1b) sur une trajectoire de coulisse s'étendant en forme d'arc de cercle dans le moteur à combustion interne et pour l'engagement d'un excentrique d'un dispositif de réglage, ledit excentrique permettant de fixer la position de l'axe d'oscillation (8) sur la trajectoire de coulisse pour faire varier la levée de soupape,
- du côté frontal d'une deuxième portion d'extrémité (5), une surface de transfert de levée (10) pour un levier de soupape connectée rigidement au levier oscillant (1a, 1b), présentant une courbe de levée à vide (12) et une courbe de levée (11) s'y raccordant et
- dans une portion centrale (13) une surface de montée de came (14),
**caractérisé en ce que** la surface d'appui (9) est réalisée sous forme de surface de glissement (7) connectée rigidement au levier oscillant (1a, 1b), qui s'étend sur une coque cylindrique (4) fabriquée par le processus d'estampage-cintrage et ouverte vers la deuxième portion d'extrémité (5).

2. Levier oscillant selon la revendication 1, **caractérisé en ce que** la surface d'appui (9) ainsi que la surface de montée de came (14) sont réalisées sous forme de surfaces de glissement (7, 18) connectées rigidement au levier oscillant (1b), le levier oscillant (1b) étant fabriqué sous forme de pièce façonnée en tôle d'une seule pièce.

3. Levier oscillant selon la revendication 2, **caractérisé en ce que** le levier oscillant (1b) présente deux parois latérales espacées (2) qui sont connectées l'une à l'autre sur la première portion d'extrémité (3) par le biais de la coque cylindrique (4), sur la deuxième portion d'extrémité (5) par le biais d'une paroi frontale (6) formant la surface de transfert de levée (10) et dans la portion centrale (13) par le biais d'une nervure transversale (17) formant la surface de montée de came (14).
